# EUROPÄISCHE PATENTSCHRIFT

(11) **EP 0 234 210 B1**
(45) Veröffentlichungstag und Bekanntmachung des Hinweises auf die Patenterteilung: **31.07.1991**
(21) Anmeldenummer: 87100303.4
(22) Anmeldetag: 13.01.1987
(51) Int. Cl.: B25G 3/18

(54) **Kupplung zum Anschluss eines Besens oder dergleichen an einen Stiel**
Coupling for connecting a brush-head or the like to a shaft
Accouplement pour attacher un balai ou similaire à un manche

(30) Priorität: 15.01.1986 DE 8600750 U
(43) Veröffentlichungstag der Anmeldung: 02.09.1987
(73) Patentinhaber: Weynhoven, Heinrich, D-4179 Weeze (DE); Peters, Heinrich Josef, D-4178 Kevelaer (DE)
(72) Erfinder: Weynhoven, Heinrich, D-4179 Weeze (DE); Peters, Heinrich Josef, D-4178 Kevelaer (DE)
(74) Vertreter: Stark, Walter, Dr.-Ing.

(56) Entgegenhaltungen:
- EP-A- 0 057 916
- EP-A- 0 078 358
- US-A- 4 480 511
- US-A- 4 520 697
- US-A- 4 537 100

## Beschreibung

Die Erfindung betrifft eine Kupplung zum Anschluß eines Besens oder dergleichen an einen Stiel, bestehend aus einem mit dem Besen verbindbaren Zapfen, der eine Rastausbildung aufweist, sowie aus einer mit dem Stiel verbindbaren Hülse zur Aufnahme des Zapfens, die eine von außen gegen Federwirkung betätigbare Verriegelung aufweist.

In der Praxis sind Besenstiele bekannt, die an einem Ende ein Gewindeteil aufweisen, das in eine zugeordnete Gewindebohrung des Besens eingedreht wird. Die Haltbarkeit einer solchen Kupplung hängt davon ab, wie fest das Gewindeteil in die zugeordnete Gewindebohrung eingedreht wird. Da die Belastungen im Kupplungsbereich sehr hoch sind, beobachtet man häufig, daß die Kupplung sich dennoch löst. Vorteilhafter sind deswegen aus der Praxis bekannte Kupplungen, der eingangs beschriebenen Gattung, die auch als Steckkupplung bezeichnet werden und bei denen die beiden Kupplungshälften dadurch miteinander verbunden werden, daß der Zapfen soweit in die Hülse geschoben wird, bis er einrastet (siehe Z.B. die. Druckschrift EP-A-0057916) Außen an der Hülse oder am Stiel befindet sich ein Druckknopf, der die Rastverriegelung hält.

Die Feder des Druckknopfes ist aber auch dafür verantwortlich, mit welcher Kraft die Rastausbildungen im gegenseitigen Formschluß gehalten werden. Je größer die Sicherheit des Formschlusses sein soll, desto stärker muß die Feder ausgebildet sein und desto mehr Kraft ist zum Zusammenfügen bzw. zum Lösen der Kupplungshälften erforderlich.

Aufgabe der Erfindung ist es, eine Kupplung der eingangs beschriebenen Gattung anzugeben, die sich leicht betätigen läßt und die sich durch besonders sicheren, formschlüssigen Verbund der Kupplungshälften auszeichnen.

Diese Aufgabe wird dadurch gelöst, daß die Raste als Rastvorsprung ausgebildet ist, der am freien Ende des Zapfens auf einer Längsseite angeordnet ist, daß der Zapfen auf der gegenüberliegenden Längsseite eine die Höhe des Zapfens reduzierende Ausnehmnung aufweist, die sich über die Breite des Zapfens erstreckt und deren Länge kleiner ist als die Einschublänge des Zapfens in der Hülse, und daß die Hülse einen dem größten Zapfenquerschnitt angepaßten Innenquerschnitt hat der auf einer Seite eine Rastausnehmnung für den Rastvorsprung und auf der gegenüberliegenden Seite eine sich in Längsrichtung erstreckende Nut, für eine darin geführte Zunge aufweist, die bis in den Innenquerschnitt der Hülse ragt, wobei die Zunge auf einer Axialfeder abgestützt ist und mit einem auf der Außenseite der Hülse angeordneten Schieber verbunden ist sowie im Verriegelungszustand den Zapfen auf der den Rastvorsprung gegenüberliegenden Längsseite unterfaßt.

Bei dieser Kupplung hängt die Sicherheit des Formschlusses nicht mehr von der Stärke der Feder ab. Um die beiden Kupplungshälften miteinander zu verbinden, wird der Zapfen in die Hülse eingeschoben, bis sein vorderes, freies Ende auf die Stirnseite der Zunge trifft. Dabei gleitet der Rastvorsprung an einer zugeordneten Innenseite der Hülse. Dementsprechend kann die Längsachse des Zapfens gegenüber der Längsachse der Hülse etwas gekippt sein. Wenn die freie Stirnseite des Zapfens auf die Zunge trifft, wird die Zunge gegen die Wirkung ihrer Axialfeder soweit mitgenommen, bis der Rastvorsprung in die zugeordnete Rastausnehmnung im Innenquerschnitt der Hülse einschappen bzw. einrasten kann. Nunmehr wird die Zunge unter der Wirkung ihrer Axialfeder wieder in ihre Ausgangsstellung zurückgedrückt, wobei sie die dem Rastvorsprung gegenüberliegende Längsseite des Zapfens unterfaßt, der dadurch formschlüssig in der Hülse gehalten ist. Zum Lösen der beiden Kupplungshälften wird die Zunge mit Hilfe des äußeren Schiebers gegen die Wirkung ihrer Axialfeder zurückgezogen, bis der Zapfen wieder frei beweglich ist und aus der Hülse herausgezogen werden kann oder aus der Hülse herausfällt.

Zur Unterstützung des geschilderten Funktionsablaufs können der Rastvorsprung und/oder die Zunge einander zugeordnete Anlaufschrägen aufweisen, die verhindern, daß die Zunge und der Zapfen beim Einführen des Zapfens in die Hülse sich gegenseitig verkanten oder blockieren.

Der Zapfen weist zweckmäßig einen rechteckigen bis quadratischen Querschnitt auf. Um sicherzustellen, daß der Zapfen stets so in die Hülse eingeführt wird, daß sein Rastvorsprung in die zugeordnete Rastausnehmung fassen kann, sollte der Innenquerschnitt der Hülse wenigstens eine sich in Längsrichtung erstreckende Führungsnut für einen Führungsvorsprung des Zapfens aufweisen. Am einfachsten ist es, wenn in den Zapfen ein Führungsstift eingesetzt ist, der außerhalb der Mittelebene des Zapfens angeordnet ist. Bei entsprechender Anordnung der Führungsnuten kann der Zapfen stets nur lagerichtig in die Hülse eingeführt werden.

Die Zunge kann an ein in der Hülse geführtes Schieberteil anschließen, das über die Axialfeder an einem Boden der Hülse abgestützt ist, wobei das Schieberteil mit dem äußeren Schieberteil verbunden ist.

Wenn der Rastvorsprung einen dreieckförmigen bis trapezförmigen Querschnitt aufweist und daß freie Ende der Hülse einen Anschlag für ein am Zapfen angeordnetes Widerlager bildet, ist es möglich, jegliches axiale Spiel zwischen den Kupplungshälften im gekuppelten Zustand zu unterbinden.

Im folgenden wird ein in der Zeichnung dargestelltes Ausführungsbeispiel der Erfindung erläutert; es zeigen:
- Fig. l: einen Längsschnitt durch eine Kupplung entsprechend einen Schnitt in Richtung I-I durch den Gegenstand nach Fig. 2,
- Fig. 2: einen Schnitt in Richtung II-II durch den Gegenstand nach Fig. l,
- Fig. 3: einen Schnitt in Richtung III-III durch den Gegenstand nach Fig. l.

Die dargestellte Kupplung dient zum Anschluß eines nicht dargestellten Besens oder dergleichen an einen Stiel l, der bei der dargestellten Ausführung aus einem metallischen Rohr besteht. In den Stiel l ist eine Hülse 2 eingesetzt, deren Innenquerschnitt dem größten Querschnitt eines Zapfens 3 angepaßt ist, der mit dem nicht dargestellten Besen oder dergleichen verbunden ist.

Der Zapfen 3 weist einen rechteckigen bis quadratischen Querschnitt auf; er ist bei der dargestellten Ausführung als Hohlzapfen ausgebildet. Im Bereich seines freien Endes weist der Zapfen 3 auf einer Längsseite 4 einen Rastvorsprung 5 auf, der einen dreieckförmigen Querschnitt besitzt. Auf der gegenüberliegenden Längsseite 6 ist ein Teil des Zapfens 3 weggeschnitten, so daß eine Ausnehmung 7 entstanden ist, die sich über die Breite des Zapfens 3 erstreckt und deren Länge etwas kleiner ist als die Einschublänge des Zapfens 3 in der Hülse 2.

Die Hülse 2 weist eine Rastausnehmung 8 für den Rastvorsprung 5 des in die Hülse 2 eingeschobenen Zapfens 3 auf. Der Rastausnehmung 8 gegenüberliegend befindet sich eine Zunge 9, die in einer axialen Nut l0 der Hülse 2 geführt ist. Die Zunge 9 schließt an ein Schieberteil ll an, an welchem eine Axialfeder l2 angreift, die auf einem Boden l3 der Hülse 2 abgestützt ist. Durch das Schieberteil ll und einander gegenüberliegende Längsschlitze l4 des Stiels l erstreckt sich ein Stift l5 bis in einen den Stiel l umgebenen Schieber l6.

Die Hülse 2 weist innenseitig Führungsnuten l7 auf, die, wie man insbesondere aus Fig. 3 entnimmt, außermittig angeordnet sind. In die Führungsnuten l7 greifen die Enden eines Führungsstiftes l8 ein, der in den Zapfen 3 im Bereich seines freien Endes eingesetzt ist.

Zum Verbinden des Besens mit dem Stiel l wird der Zapfen 3 in die Hülse 2 eingeschoben, wobei Führungsnuten l7 und Führungsstift l8 dafür sorgen, daß der Zapfen 3 nur in lagerichtiger Anordnung in die Hülse 2 eingeführt werden kann. Während des Einführens ist die Längsachse des Zapfens 3 etwas gegenüber der Längsachse der Hülse 2 verschwenkt, weil der Rastvorsprung 5 des Zapfens 3 auf der zugeordneten Innenseite der Hülse 2 gleitet. Deswegen trifft auch die Stirnseite des Zapfens 3 auf die Zunge 9 und nimmt diese gegen die Wirkung ihrer Axialfeder l2 in Einführrichtung mit. Wenn der Rastvorsprung 5 in den Bereich der Rastausnehmung 8 gelangt, rastet er in diese ein. Nunmehr wird die Zunge 9 von ihrer Axialfeder l2 wieder in ihre dargestellte Ruhestellung zurückgedrückt, wobei sie die dem Rastvorsprung 5 gegenüberliegende Längsseite des Zapfens 3 im Bereich der Ausnehmung 7 unterfaßt und damit den Zapfen 3 formschlüssig in der Hülse 2 festlegt.

Zum Lösen der Kupplung wird der äußere Schieber l6 gegen die Wirkung der Axialfeder l2 soweit verschoben, bis die Zunge 9 das Ende des Zapfens 3 frei gibt. Dann kann der Zapfen 3 aus der Hülse 2 herausgezogen werden oder er fällt bei entsprechender Lage selbsttätig aus der Hülse 2 heraus.

Wie man insbesondere der Fig. 2 entnimmt, besitzen die Zunge 9 einerseits und das freie Ende des Zapfens 3 andererseits einander zugeordnete Anlaufschrägen l9 bzw. 20, die daß Zusammenspiel dieser Bauteile beim Einrasten unterstützen. Das freie Ende 2l der Hülse 2 ist als Anschlag für ein am Zapfen 3 angeordnetes nicht dargestelltes Widerlager ausgebildet. Bei entsprechender Anordnung des Widerlagers am Zapfen 3 können die Verhältnisse so eingerichtet werden, daß die Einschublänge des Zapfens 3 in der Hülse 2 so begrenzt ist, daß der dreieckförmige Rastvorsprung 5 nur teilweise in die Rastausnehmnung 8 einfaßt und dadurch jedes axiale Spiel der Kupplungshälfte unterbunden wird.

## Patentansprüche

1. Kupplung zum Anschluß eines Besens oder dergleichen an einen Stiel (1), bestehend aus einem mit dem Besen verbindbaren Zapfen (3), der eine Rastausnehmung (7) aufweist, sowie aus einer mit dem Stiel verbindbaren Hülse (2) zur Aufnahme des Zapfens, die eine von außen gegen Federwirkung betätigbare Verriegelung aufweist, dadurch gekennzeichnet, daß die Raste als Rastvorsprung (5) ausgebildet ist, der am freien Ende des Zapfens (3) auf einer Längsseite (4) angeordnet ist, daß der Zapfen (3) auf der gegenüberliegenden Längsseite (6) eine die Höhe des Zapfens (3) reduzierende Ausnehmung (7) aufweist, die sich über die Breite des Zapfens (3) erstreckt und deren Länge kleiner ist als die Einschublänge des Zapfens (3) in der Hülse (2), und daß die Hülse (2) einen den größten Zapfenquerschnitt angepaßten Innenquerschnitt hat, der auf einer Seite eine Rastausnehmung (8) für den Rastvorsprung (5) und auf der gegenüberliegenden Seite eine sich in Längsrichtung erstreckende Nut (l0) für eine darin geführte Zunge (9) aufweist, die bis in den Innenquerschnitt der Hülse (2) ragt, wobei die Zunge (9) auf einer Axialfeder (l2) abgestützt ist und mit einem auf der Außenseite der Hülse (2) angeordneten Schieber (l6) verbunden sowie im Verriegelungszustand den Zapfen (3) auf der dem Rastvorsprung (5) gegenüberliegenden Längsseite (6) unterfaßt.

2. Kupplung nach Anspruch l dadurch gekennzeichnet, daB der Rastvorsprung (5) und/oder die Zunge (9) eine Anlaufschräge (20,19) aufweisen.

3. Kupplung nach Anspruch l oder 2, dadurch gekennzeichnet, daß der Zapfen (3) einen rechteckigen bis quadratischen Querschnitt aufweist.

4. Kupplung nach einem der Ansprüche l bis 3, dadurch gekennzeichnet, daß der Innenquerschnitt der Hülse (2) wenigstens eine sich in Längsrichtung erstreckende Führungsnut (l7) für einen Führungsvorsprung (l8) des Zapfens (3) aufweist.

5. Kupplung nach Anspruch 4, dadurch gekennzeichnet, daß in den Zapfen (3) ein Führungsstift (l8) eingesetzt ist, der außerhalb der Mittelebene des Zapfens (3) angeordnet ist.

6. Kupplung nach einem der Ansprüche l bis 5, dadurch gekennzeichnet, daß die Zunge (9) an ein in der Hülse (2) geführtes Schiebeteil (ll) anschließt, das über die Axialfeder (l2) an einem Boden (l3) der Hülse (2) abgestützt ist und daß das Schiebeteil (ll) mit dem äußeren Schieber (l6) verbunden ist.

7. Kupplung nach einem der Ansprüche l bis 6, dadurch gekennzeichnet, daß der Rastvorsprung (5) einen dreieckförmigen bis trapezförmigen Querschnitt aufweist und daß das freie Ende (2l) der Hülse (2) einen Anschlag für ein am Zapfen (3) angeordnetes Widerlager bildet.

## Claims

1. Coupling for connecting a brush-head or the like to a handle (1), comprising a pin (3), which is connectable to the brush-head and has a notched recess (7), and a sleeve (2) for the accommodation of the pin, which sleeve is connectable to the handle and has a locking means which is actuatable from externally in opposition to spring action, characterised in that the notch is in the form of notched projection (5), which is disposed at the free end of the pin (3) on a longitudinal side (4), in that the pin (3) is provided, on the oppositely situated longitudinal side (6), with a recess (7), which reduces the height of the pin (3) and extends over the width of the pin (3), the length of said recess being smaller than the slide-in length of the pin (3) in the sleeve (2), and in that the sleeve (2) has an internal cross-section, which is adapted to the maximum pin cross-section and is provided, on one side, with a notched recess (8) for the notched projection (5) and, on the oppositely situated side, with a groove (10) for a tongue (9), guided therein, which groove extends in a longitudinal direction and protrudes into the internal cross-section of the sleeve (2), the tongue (9) being supported on an axial spring (12) and being connected to a slide (16), which is disposed on the outer surface of the sleeve (2) and, in the locked position, engages beneath the pin (3) on the longitudinal side (6) situated opposite the notched projection (5).

2. Coupling according to claim 1, characterised in that the notched projection (5) and/or the tongue (9) have or has an inclined surface (20, 19).

3. Coupling according to claim 1 or 2, characterised in that the pin (3) has a rectangular to square cross-section.

4. Coupling according to one of claims 1 to 3, characterised in that the internal cross-section of the sleeve (2) has at least one guide groove (17), which extends in a longitudinal direction, for a guide projection (18) of the pin (3).

5. Coupling according to claim 4, characterised in that a guide lug (18) is inserted into the pin (3) and is disposed externally of the central plane of the pin (3).

6. Coupling according to one of claims 1 to 5, characterised in that the tongue (9) communicates with a slide member (11), which is guided in the sleeve (2) and is supported, via the axial spring (12), on a base (13) of the sleeve (2), and in that the slide member (11) is connected to the outer slide (16).

7. Coupling according to one of claims 1 to 6, characterised in that the notched projection (5) has a triangular to trapezoidal cross-section, and in that the free end (21) of the sleeve (2) forms a stop for an abutment disposed on the pin (3).

## Revendications

1. Dispositif d'accouplement, pour raccorder un balai ou similaire à un manche (1), constitué d'un tourillon (3) qui peut être assemblé au balai et qui présente une configuration de crantage, ainsi que d'un manchon (2) qui peut être assemblé au manche pour recèvoir le tourillon et qui présente un moyen de verrouillage actionnable de l'extérieur contre l'action d'un ressort, caractérisé en ce que le crantage est réalisé sous la forme d'une saillie de crantage (5) qui est disposée à l'extrémité libre du tourillon (3), sur un côté longitudinal (4), en ce que le tourillon (3) présente, sur le côté longitudinal opposé (6), un évidement (7) qui réduit la hauteur du tourillon (3), qui s'étend sur la largeur du tourillon (3) et dont la longueur est inférieure à la longueur d'enfoncement du tourillon (3) dans le manchon (2), et en ce que le manchon (2) possède une section intérieure qui est adaptée à la section maximale du tourillon et qui présente, sur un côté, un évidement de crantage (8) pour recevoir la saillie de crantage (5) et, sur le côté opposé, une rainure (10) s'étendant dans le sens longitudinal, pour une languette (9) qui est guidée dans la rainure et qui pénètre jusque dans la section intérieure du manchon (2), la languette (9) étant appuyée sur un ressort axial (12) et assemblée à un coulisseau (16) qui est disposé sur le côté extérieur du manchon (2), et la languette (9) saisissant par le dessous, à l'état verrouillé, le tourillon (3) sur le côté longitudinal (6) opposé à la saillie de crantage (5).

2. Dispositif d'accouplement selon la revendication 1, caractérisé en ce que la saillie de crantage (5) et/ou la languette (9) présentent un biseau initial (20,19).

3. Dispositif d'accouplement selon la revendication 1 ou 2, caractérisé en ce que le tourillon (3) présente une section rectangulaire à carré.

4. Dispositif d'accouplement selon l'une des revendications 1 à 3, caractérisé en ce que la section intérieure du manchon (2) présente au moins une rainure de guidage (17) s'étendant dans le sens longitudinal, pour une saillie de guidage (18) du tourillon (3).

5. Dispositif d'accouplement selon la revendication 4, caractérisé en ce qu'un axe de guidage (18), qui est disposé à l'extérieur du plan médian du tourillon (3), est inséré dans le tourillon (3).

6. Dispositif d'accouplement selon l'une des revendications 1 à 5, caractérisé en ce que la languette (9) se raccorde à une pièce coulissante (11) guidée dans le manchon (2), qui est appuyée par l'intermédiaire du ressort axial (12) contre un fond (13) du manchon (2), et en ce que la pièce coulissante (11) est assemblée au coulisseau extérieur (16).

7. Dispositif d'accouplement selon l'une des revendications 1 à 6, caractérisé en ce que la saillie de crantage (5) présente une section triangulaire à trapézoïdale, et en ce que l'extrémité libre (21) du manchon (2) constitue une butée pour un palier de butée disposé sur le tourillon (3).
